# EUROPÄISCHE PATENTSCHRIFT

(11) **EP 0 587 070 B1**
(45) Veröffentlichungstag und Bekanntmachung des Hinweises auf die Patenterteilung: **20.05.1998**
(21) Anmeldenummer: 93114182.4
(22) Anmeldetag: 03.09.1993
(51) Int. Cl.: B65D 83/76

(54) **Mehrweg-Kartusche**
Multi-way dispenser
Distributeur réutilisable

(30) Priorität: 04.09.1992 DE 9211937 U
(43) Veröffentlichungstag der Anmeldung: 16.03.1994
(73) Patentinhaber: BASF Coatings Aktiengesellschaft, 48165 Münster (DE)
(72) Erfinder: Kübler, Siegfried, D-41061 Mönchengladbach (DE)
(74) Vertreter: Höller, Klaus, Dr.

(56) Entgegenhaltungen:
- DE-A- 3 431 016
- DE-A- 3 708 704
- US-A- 4 323 176

## Beschreibung

Die Erfindung betrifft einen Behälter für pastöse Massen entsprechend dem Oberbegriff des Patentanspruches 1.

Ein Behälter, der so aufgebaut ist, wie vorstehend beschrieben, ist aus der US-A-4 323 176 bekannt. Dieser bekannte Behälter besteht aus einer zylindrischen Hülse als Füllkörper, einem der Hülse angepassten und von dieser abnehmbaren Deckelteil mit einer durch eine Kappe verschließbaren Auslaßöffnung für die pastöse Masse und einem axial bewegbaren Kolben als Bodenteil. Die Kolbenbewegung erfolgt mechanisch und kann je nach Füllstand der in der zylindrischen Hülse eingebrachten Masse mittels einer verzahnten Kolbenstange sowie eines auf die Kolbenstange wirkenden, federbelasteten Kipphebels festgestellt werden.

Weiterhin ist es bekannt, für das Abfüllen und Ausdrücken von pastösen Massen sogenannte Kartuschen, die in der Regel aus Kunststoff hergestellt sind, mit fest angeformtem Deckelteil zu verwenden.

Es war Aufgabe der Erfindung, einen Behälter zu entwickeln, der in der Funktion einer Kunststoffkartusche entspricht, der jedoch als Mehrwegverpackung leicht gereinigt und wieder befüllt werden kann. Hierbei waren folgende Punkte zu berücksichtigen.
- Die eingefüllte pastöse Masse muß sich mit pneumatischen Ausdrückeinrichtungen tropffrei ausdrücken lassen.
- Die eingefüllte pastöse Masse muß beim Transport und Lagerung gegen Aushärtung infolge Luftzutritt ausreichend gesichert sein.
- Der Behälter muß auf gängigen Abfüllmaschinen ein rationelles Handling ermöglichen.
- Der Behälter muß so beschaffen sein, daß sich die mit der pastösen Masse in Berührung kommenden Flächen leicht reinigen lassen.

Diese Vorgaben werden durch die Merkmale der Patentansprüche 1 - 5 gelöst.

Die erfindungsgemäße Konstruktion gewährleistet durch den axial verschiebbaren Kolben 4 in Verbindung mit dem Ventil im Deckelteil des Behälters ein pneumatisches und insbesondere tropffreies Ausbringen von pastösen Massen. Die Dichtlippen 4d des Kolbens 4, der als Doppeldichtung 2a gestaltete Rand des aufschraubbaren Deckelteils 2 und das Ventil bieten eine ausreichende Abdichtung gegen Luftzutritt und somit Schutz vor Austrocknung. Das mit der Auslaßöffnung 3 des Deckelteils 2 verbundene Ventil eignet sich auch für eine automatische Befüllung des Behälters. Zudem ist durch die standfeste Gestaltung der zylindrischen Hülse 1 ein rationelles Handling auf automatischen Abfüllmaschinen gewährleistet.

Das abnehmbare Deckelteil 2 und der entfernbare Kolben 4 ermöglichen eine leichte und gründliche Reinigung aller Behälter-Einzelteile.

Die Erfindung wird nachstehend anhand der Zeichnung näher erläutert.

Figur 1 zeigt einen Schnitt durch den Behälter, mit zylindrischer Hülse 1, Deckelteil 2 mit der verschließbaren Auslaßöffnung 3 und dem axial verschiebbaren Kolben 4.

Figur 2 zeigt einen Schnitt durch das Deckelteil 2 mit einem in die Auslaßöffnung 3 eingeschraubten Ventil 5.

Figur 3 zeigt einen Schnitt durch das Deckelteil 2 mit einem in die Auslaßöffnung 3 eingeschraubten Verschlußstopfen 7.

Figur 4 zeigt eine Ausführungsvariante mit einer an der Kolbenrückseite 4b befestigten ebenen Platte 6, die auf einen leicht hinterschnittenen Zapfen 4f im Kolbenzentrum aufgeschnappt ist.

Figur 5 zeigt einen vergrößert dargestellten Schnitt durch die Wand der zylindrischen Hülse 1 mit der an ihrem Innendurchmesser 1b umlaufenden Verdickung 1c mit sägezahnförmigem Profil.

Konstruktiv ist die Erfindung durch folgende Merkmale gekennzeichnet:

Die ebene Ausführung der Innenseite des Deckelteils 2 läßt eine leichte Reinigung zu und bewirkt darüber hinaus, daß der konkav gewölbte Kolben 4 am Ende des Ausdrückvorgangs zuerst im Randbereich 4d und von dort aus zum Zentrum 4e hin fortschreitend zur Anlage kommt. Dadurch kann die pastöse Masse vom Rand 4d aus zum Zentrum 4e hin unbehindert restlos ausgedrückt werden. Der gleiche Effekt kann erzielt werden, wenn die Innenseite des Deckelteils 2 zur pastösen Masse hin leicht konkav und die Kolbenoberfläche 4a als ebene Fläche ausgeführt ist.

Der pneumatische Druck beim Ausdrücken der pastösen Masse verringert die konkave Durchwölbung des Kolbens 4. Dadurch entsteht eine Kraft auf die an der zylindrischen Hülse 1 anliegende vordere Dichtlippe 4d des Kolbens 4, was ein sauberes Abstreifen der pastösen Masse von der Innenwand der zylindrischen Hülse 1 zur Folge hat.

Um bei größerem Druck ein Überschnappen der Kolbenwölbung in Richtung der pastösen Masse zu verhindern, kann an der Kolbenrückseite 4b eine ebene Platte 6 befestigt werden. Die Befestigung erfolgt vorzugsweise durch Aufschnappen auf einen im Zentrum 4e des Kolbens 4 angeformten, leicht hinterschnittenen Zapfen 4f. Sobald die Kolbenwölbung durch die von außen wirkende Druckluft zu einer ebenen Fläche gedrückt wird, kommt die ebene Platte 6 an ihrer gesamten, dem Kolben zugewandten Oberfläche zur Anlage und verhindert ein weiteres Durchwölben des Kolbens 4 bzw. ein Überschnappen in Richtung pastöser Masse.

Die sägezahnförmige Verdickung 1c der zylindrischen Hülse 1 verhindert ein Herausdrücken des Kolbens 4 durch Erschütterungen beim Transport oder bei wärmebedingtem erhöhten Innendruck.

Die offene Gestaltung der zylindrischen Hülse 1 ermöglicht eine spritzgußtechnisch exakte, scharfkantige Ausformung des Sägezahnprofils der umlaufenden Verdickung 1c.

## Patentansprüche

1. Behälter für pastöse Massen mit einer zylindrischen Hülse als Füllkörper (1) einem der Hülse (1) angepassten Deckelteil (2) mit einer verschließbaren Auslaßöffnung (3) für die pastöse Masse und einem axial bewegbaren Kolben (4) als Bodenteil, wobei das Deckelteil (2) von dem Füllkörper (1) abnehmbar und der Kolben (4) in Richtung des Deckelteils (2) vom Füllkörper (1) entfernbar ist, dadurch gekennzeichnet, daß das Deckelteil (2) mit einem mit der Auslaßöffnung (3) verbundenen Ventil (5) zum tropffreien Ausbringen der pastösen Masse versehen ist.

2. Behälter nach Anspruch 1, dadurch gekennzeichnet, daß die Kolbenoberfläche (4a) gegenüber der ebenen Innenseite des Deckelteils (2) konkav gewölbt ist.

3. Behälter nach Anspruch 1, dadurch gekennzeichnet, daß das Deckelteil (2) in Richtung des Kolbens (4) gewölbt ist und die Kolbenoberfläche (4a) eine ebene Fläche aufweist.

4. Behälter nach Anspruch 1 bis 3, dadurch gekennzeichnet, daß an der Kolbenrückseite (4b) eine zur Kolbenachse (4c) senkrecht stehende, ebene Platte (6) befestigt ist.

5. Behälter nach Anspruch 1, dadurch gekennzeichnet, daß die zylindrische Hülse (1) an ihrem kolbenseitigen Ende (1a) am Innendurchmesser (1b) eine umlaufende Verdickung (1c) mit sägezahnartigem Profil aufweist.

## Claims

1. A container for pasty compositions having a cylindrical sleeve as a casing (1), a cover part (2) adapted to the sleeve (1), having a closable outlet opening (3) for the pasty composition and an axially movable plunger (4) as a base part, in which container the cover part (2) can be taken off the casing (1) and the plunger (4) can be removed from the casing (1) in the direction of the cover part (2), wherein the cover part (2) is provided with a valve (5), connected to the outlet opening (3), for discharging the pasty composition without dripping.

2. A container as claimed in Claim 1, wherein the plunger surface (4a) is concavely curved with respect to the planar inner side of the cover part (2).

3. A container as claimed in Claim 1, wherein the cover part (2) is curved in the direction of the plunger (4) and the plunger surface (4a) has a planar face.

4. A container as claimed in Claims 1 to 3, wherein there is fastened on the rear side (4b) of the plunger a planar plate (6) perpendicular to the plunger axis (4c).

5. A container as claimed in Claim 1, wherein the cylindrical sleeve (1) has at its end (1a) on the plunger side, on the inside diameter (1b), a peripheral thickening (1c) with a sawtooth-like profile.

## Revendications

1. Récipient pour matières pâteuses comportant un tube cylindrique comme corps de remplissage (1), une partie couvercle (2) adaptée à ce tube (1) et pourvue d'un orifice de sortie obturable (3) pour la matière pâteuse, et un piston axialement mobile (4) comme partie fond, la partie couvercle (2) pouvant être enlevée du corps de remplissage (1) et le piston (4) pouvant être éloigné du corps de remplissage (1) en direction de la partie couvercle (2), caractérisé par le fait que la partie couvercle (2) est pourvue d'une valve (5) jointe à l'orifice de sortie (3) pour l'émission sans gouttes de la matière pâteuse.

2. Récipient selon la revendication 1, caractérisé par le fait que la face supérieure (4a) du piston est concave vis-à-vis du côté intérieur plan de la partie couvercle (2).

3. Récipient selon la revendication 1, caractérisé par le fait que la partie couvercle (2) est cintrée en direction du piston (4) et la face supérieure (4a) du piston présente une surface plane.

4. Récipient selon l'une des revendications 1 à 3, caractérisé par le fait qu'au côté arrière (4b) du piston est fixée une plaque plane (6) perpendiculaire à l'axe (4c) du piston.

5. Récipient selon la revendication 1, caractérisé par le fait que le tube cylindrique (1) présente à son extrémité côté piston (1a), sur son diamètre intérieur (1b), un épaississement circulaire (1c) à profil en forme de dent de scie.
